# EUROPÄISCHE PATENTSCHRIFT

(11) **EP 0 137 764 B1**
(45) Veröffentlichungstag und Bekanntmachung des Hinweises auf die Patenterteilung: **09.09.1987**
(21) Anmeldenummer: 83900637.6
(22) Anmeldetag: 23.02.1983
(51) Int. Cl.: E06B 3/26

(54) **WÄRMEISOLIERENDE VERBINDUNGSEINRICHTUNG FÜR METALLPROFILE**
HEAT INSULATING CONNECTION DEVICE FOR METAL SECTIONS
DISPOSITIF DE RACCORD CALORIFUGE POUR PROFILES METALLIQUES

(43) Veröffentlichungstag der Anmeldung: 24.04.1985
(73) Patentinhaber: Hasselbacher, Annemarie, D-8530 Neustadt/Aisch (DE)
(72) Erfinder: HASSELBACHER, Willi, D-8530 Neustadt/Aisch (DE)
(74) Vertreter: Patentanwälte Kirschner & Grosse
(86) Internationale Anmeldenummer: EP8300046
(87) Internationale Veröffentlichungsnummer: WO8403326

## Beschreibung

Die Erfindung betrifft eine wärmeisolierende Verbindungseinrichtung zweier paralleler Metallprofile nach dem Oberbegriff des Hauptanspruchs.

Beim Fassadenbau benötigt man Verbindungseinrichtungen zur Verbindung eines Metallprofils der Unterkonstruktion mit einem Metallprofil des Fassadenelements. Wenn die Metallprofile unter bestimmten Abständen fest aneinander verankert, beispielsweise verschraubt werden, tritt bei erhöhten Außentemperaturen der sogenannte Bimetalleffekt auf, wobei das äußere Metallprofil sich stärker ausdehnt als das Metallprofil der Unterkonstruktion, so daß sich das äußere Metallprofil aufwölbt. Dieser Effekt ist unerwünscht, weil es vorkommt, daß das Profil des Fassadenelements auch bei Rückgang der Temperatur nicht mehr seine ursprüngliche Form annimmt.

Es gibt auch Verbindungseinrichtungen mit aufrastbaren Isolationsprofilen, bei denen eine unterschiedliche Ausdehnung der Metallprofile bei erhöhten Außentemperaturen aufgenommen werden kann. Diese Verbindungseinrichtungen haben jedoch den Nachteil, daß befriedigende Sicherheitsmaßnahmen fehlen, die ein Lösen des Fassadenelementes verhindern, wenn die Rastverbindung bricht. Insbesondere besteht ein Nachteil derartiger Verbindungseinrichtungen darin, daß bei entsprechend hohen Belastungen die metallprofilseitig vorgesehenen Leisten, in welche die Isolationsprofile mit Stegen eingreifen, unter Lösung der Verbindung aufgebogen werden.

Aus der FR-A-2 452 570 ist eine wärmeisolierende Verbindungseinrichtung nach dem Oberbegriff des Hauptanspruches bekannt. Bei dieser bekannten Verbindungseinrichtung sind die Leisten mit den Verankerungsansätzen nur auf einer Seite des Kunststoffprofils vorgesehen, so daß die auf das Isolierprofil eingleiteten Kräfte asymmetrisch wirken. Dadurch ist eine Aufnahme von Wärmeausdehnungen und Wärmeschrumpfungen an den Metall- und Kunststoffprofilen bei steigenden und fallenden Umgebungstemperaturen nicht in befriedigendem Maße möglich. Außerdem üben die Verankerungsansätze keine Kräfte auf das Kunststoffprofil auf, die dieses in Richtung auf die beiden Metallprofile drücken würden.

Aus der DE-A-3 007 902 ist eine Verbindungseinrichtung zweier paralleler Metallprofile bekannt, bei der in Profillängsrichtung eine Formschlußverbindung zwischen Kunststoffprofil und dem Metallprofil dadurch hergestellt wird, daß an dem Metallprofil eine Leiste mit Sollbruchstelle und einem Verankerungsansatz vorgesehen ist, der bei Verbiegen der Leiste um die Sollbruchstelle gegen einen Ansatz des Kunststoffprofils gedrückt wird. Beim Umbiegen der Leiste werden Teile des Verankerungseinsatzes bleibend verformt, so daß spätere Dimensionsänderungen durch Wärmeausdehnungen oder -schrumpfungen nicht mehr aufgenommen werden können. Außerdem ist auch bei dieser Verbindungseinrichtung die Einleitung der Kräfte von dem Metallprofil auf das Kunststoffprofil asymmetrisch, was sich ebenfalls nachteilig bei der sicheren Halterung des Kunststoffprofils auswirkt, wenn dieses im Einsatz Temperaturschwankungen unterworfen wird.

Aufgabe der Erfindung ist es, eine wärmeisolierende Verbindungseinrichtung, die die unterschiedliche Wärmeausdehnung der Metallprofile aufnehmen kann, so weiter zu verbessern, daß ein solch fester Verbund zwischen Metallprofilen und Isolationsprofil erzielt wird, daß ein Lösen der Verbindungselemente auf der Metallprofilseite ausgeschlossen ist und somit im Falle eines Bruchs dieser allenfalls stegseitig im Isolationsprofil auftritt.

Hierzu ist die wärmeisolierende Verbindungseinrichtung in der in dem Hauptanspruch angegebenen Weise ausgebildet. Zweckmäßige Ausgestaltungen sind in den Unteransprüchen angegeben.

Nach Maßgabe der Erfindung werden die metallprofilseitig vorgesehenen Leisten mittels eines an einer Steuerfläche angreifenden Befestigungswerkzeugs um eine Knickstelle in Richtung auf den Steg verschwenkt. Es sind zwei Verankerungs ansätze vorgesehen, wobei mit zeitlich aufeinanderfolgender Anlage des ersten Ansatzes der Steg an die Innenfläche des Metallprofils gepreßt und dann mit Anlage des zweiten Verankerungsansatzes am Steg dieser in einer hierzu im Wesentlichen normalen Richtung gegen einen Anschlag gepreßt wird, der den Hohlraum begrenzt, in welchem das Isolationsprofil mit seinem Steg aufgenommen ist.

Diese verschiedenen Stadien werden aufeinanderfolgend durch ein Befestigungswerkzeug bewirkt, welches von beiden Seiten des Isolationsprofils mit Rollen auf die Leisten über die Schrägflächen einwirkt. Im ersten Stadium, in welchem der erste Ansatz auf den Steg, insbesondere einen abkragenden Fortsatz einwirkt, erfolgt eine Toleranzpressung für die Planizität der Metallprofile. Im Falle eines mit vier Stegen versehenen Isolationsprofils erfolgt hierbei eine Toleranzanpassung an vier Auflagepunkten. Im darauffolgenden Stadium infolge Weiterführung der Rollen wird eine Zug-Fließverformung bewirkt, wodurch der Steg in einer zweiten Ebene, nämlich zur Kammerseitenwand verpreßt wird und sich damit eine kraftschlüssige, längs- und querschubfeste Verbindung mit hohem Reibungsschluß ergibt. Infolge der beiden Ansätze ergibt sich eine Dreiecksverstemmung, die ein Aufziehen der die Stege kammernden Leisten unter Belastung verhindert.

Nachfolgend wird ein Ausführungsbeispiel der Erfindung anhand der Zeichnung beschrieben. Darin zeigen
Figur 1 eine Schnittansicht einer Verbindungseinrichtung mit einem Befestigungswerkzeug in Schematischer Darstellung vor dem eigentlichen Befestigungsvorgang,
Figuren 2 bis 4 eine Teilansicht der Verbindungseinrichtung gemäß Fig. 1 in aufeinanderfolgenden Zwischenstufen der Montage sowie
Figur 5 eine Ansicht eines Teils der Verbindungseinrichtung auf Seiten des Metallprofils in perspektivischer Darstellung.

Das in Fig. 1 dargestellte Isolierprofil 1 dient zum Verbinden zweier paralleler Metallprofile 2 und 3, die insbesondere aus Alu-Werkstoff bestehen. Zum Zwecke der Verbindung greift das aus Kunststoff bestehende Isolierprofil 1 mit Isolierstegen 4 bzw. 5 in metallprofilseitige Hohlkammern 6 bzw. 7 ein. Diese Hohlkammern sind jeweils durch von der Innenfläche 8 des Metallprofils vorstehende Leisten gebildet, und zwar die Hohlkammer 6 durch benachbarte Leisten 9 und 10 und die Hohlkammer 7 durch benachbarte Leisten 10. Zur Halterung des zum Zwecke der Materialersparnis hohl ausgebildeten Isolierprofils 1 sind die Stege 4 durch entsprechende Fortsätze 11 L-förmig und die Stege 5 durch Querstege 12 T-förmig ausgebildet.

Wie Fig. 1 recht deutlich zeigt, ist der Eintrittsquerschnitt in die Hohlkammer 7 durch zum Steg 5 hin gerichtete Fortsätze 13 der Leisten 10 kleiner als die Breite des Querstegs 12.

Zur Halterung der Isolierstege 4 dienen Verankerungsansätze 14 an jeder Leiste 9, die mit der Seitenwand 15 der gleichfalls die Kammer 6 begrenzenden Leiste 10 einen Eintrittsquerschnitt in die Hohlkammer 6 begrenzen, welcher kleiner als die Breite des durch den Fortsatz 11 gebildeten L-Stegs ist.

Die mit den Verankerungsansätzen 14 versehenen Leisten 9 sind aus der Sicht des Isolierprofils 1 außen angeordnet, so daß sie von außen über die Stege 4 greifen. Im dargestellten Ausführungsbeispiel besitzt die Leiste 9 zwei zum Steg 4 hin weisende Verankerungsansätze, nämlich den bereits erwähnten Verankerungsansatz 14 und einen weiteren Verankerungsansatz 16. Die beiden Ver- ankerun^{g}sansätze 14 und 16, die zweckmäßigerweise einen kegelförmigen Querschnitt aufweisen, sind bevorzugt unter einem Winkel von etwa 90° zueinander angeordnet. Auf der der Hohlkammer 6 abgewandten Außenseite besitzt die Leiste 9 einen weiteren Ansatz 17, der mit seiner einen Seitenflanke eine Steuerfläche 18 begrenzt. Fig. 1 zeigt recht deutlich, daß sich diese Steuerfläche 18 schräg erstreckt, und zwar bevorzugt von der Hohlkammer 6 weg nach außen. Vom Metallprofil aus gesehen vor dem Verankerungsansatz 14 und vor dem die Steuerfläche 18 bildenden Ansatz 17 befindet sich eine Sollknickstelle 20, die im dargestellten Ausführungsbeispiel durch einen Leistenabschnitt mit reduzierter Dicke gebildet ist.

Der Ansatz 17 bzw. die schräge Steuerfläche 18 dienen als Angriffsfläche für ein Befestigungswerkzeug, von dem in Fig. 1 lediglich die Rollen 19a und 19b dargestellt sind, und mit dem die Leisten 9 in der weiter unten noch näher beschriebenen Weise mit ihren vordersten Abschnitten in Richtung auf die entsprechenden Stege 4 hin gerollt werden, um dadurch eine feste Verankerung zwischen lsoiierprofil 1 und den Metallprofilen 2 und 3 zu gewährleisten.

Aus fig. 5 ist ersichtlich, daß die Verankerungsansätze 14 und 16 an ihren Kanten Längsrippen 21a bzw. eine Rändelung 21b zur zusätzlichen Sicherung der Verbindung aufweisen.

Die Befestigung von Isolierprofil 1 und Metallprofilen 2 und 3 geschieht wie folgt. In einem ersten Montageschritt wird das Isolierprofil 1 mit seinen Stegen 4 bzw. 5 in die entsprechenden Hohlkammern 6 bzw. 7 eingezogen, wobei dieses Verfahrensstadium aus Fig. 1 ersichtlich ist. Danach werden die Rollen 19a und 19b von beiden Seiten zu den Leisten 9 herangefahren, was gleichfalls aus Fig. 1 ersichtlich ist.

Bei einer weiteren Bewegung der Rollen 19a und 19b in Richtung auf das Isolierprofil 1 gelangen die Rollen in Anlage an den Ansatz 17 und legen sich schließlich unter Drehung des Vordersten Abschnittes 22 einer jeden Leiste 9 um die Knickstelle 20 an der Steuerfläche 18 an. Hierdurch wird, wie aus Fig. 2 hervorgeht, der vorderste Abschnitt 22 der Leiste 9 in Richtung auf den Steg 4 geschwenkt, wobei der hierbei in der Leiste 9 auftretende Materialfluß aus der Knickbewegung bei 20 entstand. In der Stellung nach Fig. 2 liegt die Rolle 19a plan auf der Steuerfläche 18 an. Der Verankerungsansatz 14 drückt auf den Fortsatz 11 und preßt diesen an die Innenfläche 8 des Metallprofils 2 an, welche zugleich den Kammerboden 23 bildet. Es versteht sich, daß der geschilderte Bewegungsablauf an allen vier Auflagepunkten stattfindet, wie sie sich am besten aus Fig. 1 ergeben. Erreicht wird in diesem Stadium eine Toleranzpressung für die Planizität der Metallprofile 2 und 3 infolge Ansteuerung aller vier Auflagepunkte.

Bei Weiterführung der Rolle wird in dem in Fig. 3 straffiert dargestellten Bereich 24 eine Zug-Fließverformung bewirkt, woraus eine Passung und Pressung des Stegs 4 an der Kammerseitenwand 15, also der Wand der Leiste 10 resultiert, was darauf beruht, weil in diesem Verfahrensstadium der Ansatz 16 in Anlage an den Steg 4 gelangt. Dadurch wird eine kraftschlüssige, längs- und querschubfeste Verbindung mit hohem Reibungsschluß erreicht. Da beide Verankerungsansätze 14 und 16 über die gegen die Steuerfläche 18 gedrückte Rolle 19a mit entsprechender Preßkraft auf den Steg 4 einwirken, ergibt sich dort eine Pressung über Eck und es entsteht eine Dreiecksverstemmung, die ein Aufziehen der Leisten 9 des Metallprofils bei Belastung in Richtung e verhindern. Hierbei wird der Isoliersteg 4 kraftschlüssig und federfrei infolge der flachen Anlage an der Seitenwand 15 verkeilt, da aus dem Bereich 24 Masse entnommen wird, die fließverformt wird und über das strich-punktiert eingezeichnete Dreieck 25 eine Spannung aufbaut, die einem Ausreißen des Isoliersteges 4 in Richtung e entgegenwirkt. Dies ist sehr wesentlich für die Abreißfestigkeit in Querrichtung des Profiles, wobei bei einem Bruch unter erhöhter Last der Steg reißt und nicht die Leisten der Metallprofile ausgeformt werden. Gleichzeitig mit der in diesem Verfahrensstadium erfolgenden Verpressung in der zweiten Ebene, die entsprechend der Darstellung aufgrund der Leisten 10 normal zur Innenseite 8 der Metallprofile verläuft, wird auch eine Justierung des Isolierprofils bewerkstelligt.

Die Schlußstellung, in welcher die Rollen 19a und 19b ihre Vorrückbewegung beendet haben, ist in Fig. 4 dargestellt, wobei dort durch eine durch den Pfeil P angedeutete Einfahrbewegung der gezahnten Profilkante 21 ein Einschneiden der Zahnung in den Werkstoff des Isolierprofils bewirkt wird. Dadurch wird eine außerordentlich hohe Schubfestigkeit der Verbindung erreicht. Wie bereits oben angegeben worden ist, sind hierzu die Ansätze 14 und/oder 17 an den Stemmkanten 21 entsprechend gezahnt oder mit einer Rändelung versehen. Damit geht beim Einschneiden der Zahnung in den Werkstoff des Isolierprofils eine Vervielfachung des Längsschubwerts des verbundenen Profiles einher, wobei infolge der Dreiecksverstemmung die rückfederfreie Anpressung erhalten bleibt.

## Patentansprüche

1. Wärmeisolierende Verbindungseinrichtung zweier paralleler Metallprofile (2, 3) mittels eines Isolierprofils (1), welches mit Stegen versehen ist, die senkrecht zu den Metallprofilen verlaufende Stegflächen sowie eine hierzu im wesentlichen senkrecht verlaufende Ansatzfläche aufweisen und in durch vorstehende Leisten (9) der Metallprofile gebildete Kammern (6, 7) eingreifen, wo sie durch an den Leisten angeformte Verankerungsansätze (14) verankert sind, wobei auf der dem Verankerungsansatz (14) gegenüberliegenden Seite eine schräge Angriffsfläche (18) für ein Befestigungswerkzeug vorgesehen ist, welche zusammen mit dem Verankerungsansatz hinter einer Sollknickstelle der Leiste (9) angeordnet ist, so daß beim Aufbringen einer Kraft auf die Angriffsfläche der Verankerungssatz um die Knickstelle in Anlage an den Steg schwenkt und diesen im Bereich des Kammerbodens sowohl gegen die Innenseite des Metallprofils als auch gegen eine angrenzenden Kammerseitenwand preßt, dadurch gekennzeichnet, daß
an jedem Metallprofil (2, 3) zu beiden Seiten des Isolierprofils (1) je eine identische Leiste (9) mit Verankerungsansatz (14), Sollknickstelle (20) und äußerer Angriffsfläche spiegelbildlich angeordnet ist,
die Angriffsfläche eine schräg zur Leistenachse, von der Kammer (6) weg nach außen verlaufende Steuerfläche (18) ist, und
ein weiterer Verankerungsansatz (16) vorgesehen ist, wobei die Verankerungsansätze (14, 16) so gerichtet sind, daß in Verbindungsstellung der Verankerungsansatz (14) auf die zum Kammerboden (23) parallele Ansatzfläche unter Ausübung einer im wesentlichen auf die Innenfläche (8) des jeweiligen Metallprofils gerichteten Kraft einwirkt, und der weitere Verankerungsansatz (16) auf die zur Ansatzfläche im wesentlichen senkrecht verlaufenden Stegfläche eine im wesentlichen zur benachbarten Kammerseitenwand (15) gerichtete Kraft ausübt.

2. Einrichtung nach Anspruch 1, dadurch gekennzeichnet, daß der oder die Verankerungsansätze (14, 16) an der Eingriffsstelle mit dem Steg (4) gezahnt bzw. gerändelt sind.

3. Einrichtung nach Anspruch 2, dadurch gekennzeichnet, daß die Verankerungsansätze (14, 16) miteinander einen Winkel von etwa 90° einschließen.

4. Einrichtung nach einem der vorhergehenden Ansprüche, dadurch gekennzeichnet, daß die Steuerfläche (18) durch die Seitenfläche eines an der Außenseite der Leiste (9) angeformten Ansatzes (17) gebildet ist.

5. Verbindungseinrichtung nach Anspruch 1, dadurch gekennzeichnet, daß die als Anlage für den Steg (4) dienenden Kammerseitenwände (15) jeweils durch eine Leiste (10) gebildet sind, welche mit der entsprechenden Leiste (10) der benachbarten Kammer (6) eine Hohlkammer (7) zur Aufnahme eines weiteren Isolierstegs (5) des Isolierprofils bildet.

6. Einrichtung nach Anspruch 5, dadurch gekennzeichnet, daß der Quersteg (12) des Isoliersteges (5) breiter als der Abstand der Leisten (10) am Eintritt in die Hohlkammer (7) ist.

## Claims

1. Heat insulating connection device connecting two parallel metal sections (2, 3) by means of an insulating profile (1) which is provided with bars, said bars comprising bar surfaces extending perpendicularly to the metal sections as well as a contact surface extending substantially perpendicularly thereto and engaging in chambers (6, 7) which are formed by projecting borders (9) of the metal sections, in which chambers they are anchored by anchoring noses (14) which are integrally formed with said borders, an oblique working surface (18) for a fastening tool being provided on the side opposing the anchoring nose (14), which working surface (18) together with the anchoring nose is arranged behind a preset buckling point of the border (9), so that when a force is applied onto the working surface the anchoring nose turns around the buckling point to rest against the bar, pressing the same in the area of the chamber bottom both against the inside of the metal section and against an adjoining chamber side wall,
characterised in that
on either metal section (2, 3) on either side of the insulating profile (1) there are symmetrically arranged identical borders (9), each having an anchoring nose (14), a preset buckling point (20) and an outer working surface,
the working surface is a control surface (18) extending in a slope to the axis of the border and outwardly away from the chamber (6), and
there is provided a further anchoring nose (16), the anchoring noses (14, 16) being so oriented that in the connecting position the anchoring nose (14) acts upon the contact surface which is parallel to the chamber bottom (23), thus applying a force which is substantially directed to the inside surface (8) of the respective metal section, and the further anchoring nose (16) applies a force upon the bar surface extending substantially perpendicularly to the contact surface, which force is substantially directed to the adjoining chamber side wall (15).

2. Device according to claim 1, characterised in that the anchoring nose or noses (14) are toothed or milled at their zones of engagement with the bar (4).

3. Device according to claim 2, characterised in that the anchoring noses (14,16) form an angle of about 90° with each other.

4. Device according to any of the preceding claims, characterised in that the control surface (18) is formed by the side face of a rim (17) integrally formed with the outside of the border (9).

5. Device according to claim 1, characterised in that the chamber side walls (15) serving as contact surfaces for the bar (4) are formed by a bar (10) which, together with the corresponding bar (10) of the neighbouring chamber (6), constitute a hollow chamber (7) for receiving another insulating bar (5) of the insulating profile.

6. Device according to claim 5, characterised in that the crosspiece (12) of the insulating bar (5) is wider than the distance between the bars (10) at the entry into the hollow chamber (7).

## Revendications

1. Dispositif de raccord calorifuge pour relier deux profils métalliques parallèles (2, 3) par un profil isolant (1) muni de traverses qui ont des surfaces de traverse s'étendant perpendiculairement aux profils métalliques et une surface d'embase s'étendant essentiellement perpendiculairement aux surfaces des traverses et engrènent dans des chambres (6, 7) formées par des rebords saillants (9) des profils métalliques, où elles sont ancrées par des talons d'ancrage (14) joints aux rebords, une surface d'attaque (18) pour un outil de fixation étant prévue au côté opposé au talon d'ancrage (14), ladite surface d'attaque et le talon d'ancrage étant arrangés derrière un point destiné au flambage du rebord (9) de manière que le talon d'ancrage, sous application d'une force à la surface d'attaque, pivote autour du point de flambage vers la traverse et se serre contre celle-ci, pressant la traverse dans la zone du fond de la chambre non seulement contre la face intérieure du profil métallique mais aussi contre une face latérale adjacente de la chambre,
caractérisé en ce que
à chacun des profils métalliques (2, 3) de tous les deux côtés du profil isolant (1) il y a disposés, de façon symmétrique, des rebords identiques (9), chacun comprenant un talon d'ancrage (14), un point destiné au flambage (20) et une surface d'attaque extérieure,
la surface d'attaque est une surface de manœu- vre (18) s'étendant transversalement à l'axe du rebord en s'éloignant de la chambre (6), et
qu'il y a pourvu un autre talon d'ancrage (16), lesdits talons d'ancrage (14, 16) étant dirigés de façon que le talon d'ancrage (14), en position de raccordement, influe sur la surface d'embase parallèle au fond (23) de la chambre, exerçant ainsi une force essentiellement dirigée vers laface intérieure (8) du profil métallique respectif, et que l'autre talon d'ancrage (16) exerce une force sur la surface de traverse s'étendant essentiellement perpendiculairement à la surface d'embase, ladite force étant dirigée essentiellement vers la face latérale (15) adjacente de ladite chambre.

2. Dispositif selon la revendication 1, caractérisé en ce que le ou les talons d'ancrage (14, 16) sont dentés ou moletés à leur point d'engrènement avec la traverse (4).

3. Dispositif selon la revendication 2, caractérisé en ce que les talons d'ancrage (14, 16) constituent un angle d'environ 90°.

4. Dispositif selon l'une quelconque des revendications précédentes, caractérisé en ce que la surface de manoeuvre (18) est formée par la face latérale d'un talon (17) joint à la face externe du rebord (9).

5. Dispositif de raccord selon la revendication 1, caractérisé en ce que les faces latérales (15) de la chambre, qui servent de surface de contact pour la traverse (4), sont chacune formées par un rebord (10) qui, avec un rebord (10) correspondant de la chambre voisine (6), forme une chambre creuse (7) pour recevoir une autre traverse isolante (5) du profil isolant.

6. Dispositif selon la revendication 1, caractérisé en ce que l'entretoise (12) de la traverse isolante (5) est plus large que la distance entre les rebords (10) à l'entrée dans la chambre creuse (7).
